# EUROPÄISCHE PATENTSCHRIFT

(11) **EP 0 553 378 B1**
(45) Veröffentlichungstag und Bekanntmachung des Hinweises auf die Patenterteilung: **03.01.1996**
(21) Anmeldenummer: 92101494.0
(22) Anmeldetag: 30.01.1992
(51) Int. Cl.: E02F 3/18, E02F 9/02, E02F 9/04, E02F 3/24

(54) **Vorrichtung zum Einbringen eines Bodenschlitzes im Zuge der Herstellung einer Dicht- oder Stützwand**
Device for making a slot in the soil during the construction of a sealing or protecting wall
Dispositif pour former une tranchée dans le sol pendant la construction d'un mur de soutien ou d'étanchéité

(43) Veröffentlichungstag der Anmeldung: 04.08.1993
(73) Patentinhaber: HOCHTIEF AKTIENGESELLSCHAFT VORM. GEBR. HELFMANN, D-45128 Essen (DE)
(72) Erfinder: Frenzel, Dieter, Dr.-Ing., W-6057 Dietzenbach (DE); Gehrke, Gerhard, Dipl.-Ing., W-4330 Mülheim/Ruhr (DE); Jordan, Detlef, Dipl.-Ing., W-4630 Bochum 1 (DE); Lah, Gunnar, Dipl.-Ing., W-6106 Erzhausen (DE); Versteegen, Clemens, Dipl.-Ing., W-4630 Bochum 7 (DE); Wippig, Holger, W-3160 Lehrte (DE); Wippig, Werner, W-3160 Lehrte (DE)
(74) Vertreter: Masch, Karl Gerhard, Dr.

(56) Entgegenhaltungen:
- EP-A- 0 114 584
- EP-A- 0 262 050
- WO-A-88/02435
- DE-A- 1 431 944
- DE-A- 1 580 632
- DE-A- 1 634 262
- DE-A- 3 602 387
- DE-A- 4 008 207
- FR-A- 2 443 538
- US-A- 3 603 009
- US-A- 4 278 136
- US-A- 4 415 206
- US-A- 4 899 832

## Beschreibung

Die Erfindung betrifft eine Vorrichtung zum Einbringen eines im wesentlichen vertikalen, mit Stützflüssigkeit gefüllten Bodenschlitzes im Zuge der Herstellung einer Dicht- oder Stützwand, - mit einem Fräsaggregat, welches über ein Tragrohr aufund niederbewegbar gehalten ist und an seinem unteren Ende zwei hintereinander angeordnete, um parallele horizontale Achsen gegenläufig antreibbar gelagerte Schneidräder aufweist, zwischen denen ein Ansaugstutzen einer Abfuhrleitung für gelöstes Bodenmaterial angeordnet ist.

Bei einer bekannten Vorrichtung der genannten Art (DE-A-16 34 262) wird das gleichzeitig als Abfuhrleitung eingesetzte Tragrohr seinerseits von das Auf- und Niederbewegen besorgenden Seilen gehalten. Woran diese Seile befestigt sind, ist offen gelassen. In der Praxis sind diese Seile regelmäßig mit einem Kran oder Bagger verbunden, was insofern nachteilig ist, als eine Kontrolle des vom Fräsaggregat genommenen Weges nicht möglich ist. Die gleichen Probleme dürften auch bei einer bekannten Schlitzwandfräse (DE-A-40 08 207) auftreten, die mit einem Führungsgestell an den Schlitzwandungen geführt ist.

Bei einem anderen bekannten Fräsaggregat zum Herstellen eines mit Stützflüssigkeit gefüllten Bodenschlitzes (US-A-3 603 009) ist das Fräsaggregat über die aus miteinander gekuppelten Rohrschüsse aufgebaute Abfuhrleitung auf- und niederbewegbar gehalten und geführt. Das Fräsaggregat ist hierbei jedoch ganz anders als bei der bekannten Vorrichtung der eingangs genannten Art (DE-A-16 34 262) aufgebaut.

Bekannt (DE-A-14 31 944) ist zwar auch noch ein Masttragwerk aus einem horizontalen Gitterwerk und einem vertikalen Tragmast bzw. einem Rohrschüssemagazin, allerdings nur bei einer Vorrichtung zum Herstellen von Bohrlöchern.

Der Erfindung liegt die Aufgabe zugrunde, eine Vorrichtung der eingangs genannten Art auf einfache Art und Weise so auszubilden, daß der Weg, den das Fräsaggregat beim Arbeiten nimmt, auch in großen Tiefen kontrollierbar bleibt. Die erfindungsgemäße Lösung dieser Aufgabe besteht darin, daß das Tragrohr an einem Masttragwerk auf- und niederbewegbar gehalten sowie geführt ist und aus drehfest miteinander gekuppelten Tragrohrschüssen aufgebaut ist und daß das Masttragwerk mit einem Magazin für die Tragrohrschüsse versehen und aus einem bewegbaren horizontalen Gitterwerk sowie einem vertikalen Tragmast aufgebaut ist, auf dem über einen Drehkranz ein Kranausleger für die Manipulation der Tragrohrschüsse befestigt ist.

Die Erfindung geht hierbei von der Erkenntnis aus, daß die gewünschte Kontrolle des Weges des Fräsaggregates möglich ist, wenn das Tragrohr nicht mehr über Seile sondern unmittelbar an einem entsprechend ausgebildeten Masttragwerk gehalten und geführt ist. Die erforderliche Verlängerung bzw. Verkürzung der Tragrohre gestaltet sich dabei unter Einsatz des Magazins und Kranauslegers sowohl funktionsmäßig als auch konstruktiv besonders einfach.

Für die weitere Ausgestaltung bestehen im Rahmen der Erfindung mehrere Möglichkeiten. So ist in einer bevorzugten Ausführungsform vorgesehen, daß das horizontale Gitterwerk nivellierbar, in zwei zueinander senkrechten horizontalen Richtungen bewegbar und um eine vertikale Achse drehbar ausgebildet ist. Das ist ohne weiteres möglich, wenn das horizontale Gitterwerk mit insbesondere vier Raupenfahrwerken ausgerüstet ist; möglich ist das aber auch mit einer Ausbildung des horizontalen Gitterwerkes als Schreitrahmen, welches die oben genannten Bewegungsmöglichkeiten mehr oder weniger impliziert. Zweckmäßigerweise ist das horizontale Gitterwerk mit Tragplattformen für entsprechende Vorrichtungsteile, wie Motoren und dergleichen versehen. Der vertikale Tragmast ist vorteilhafterweise mit Hilfe von Ausrichtzylinderkolbenanordnungen um eine zur Längsrichtung des Bodenschlitzes parallele horizontale Achse verschwenkbar auf dem horizontalen Gitterwerk gelagert.

Die Abfuhrleitung ist zweckmäßigerweise dem Tragrohr entsprechend aus Abfuhrleitungsrohrschüssen aufgebaut. Diese wird man mit jeweils einem der Tragrohrschüsse zu einer Rohrschußeinheit vereinigen, so daß die Abfuhrleitungsrohrschüsse im Zuge der Manipulation eines Tragrohrschusses gleichsam von selbst erfolgt. Die Abfuhrleitungsrohrschüsse können ohne weiteres innerhalb der Tragrohrschüsse angeordnet sein.

Zur Vermeidung von schädlichen Zwängungen wird man das Tragrohr vorteilhafterweise über ein drehsteifes Kreuzgelenk mit dem Fräsaggregat verbinden. Dieses Fräsaggregat wird man vorteilhafterweise aus einem quaderförmigen Führungskörper und einem darin mit Hilfe von Steuerzylinderkolbenanordnungen verschwenkbar gelagerten Schneidradträger aufbauen; über die Steuerzylinderkolbenanordnungen kann dann einem eventuellen Verlaufen des Fräsaggregates gegengesteuert werden. Für die Schneidräder hat sich ein Antrieb als empfehlenswert herausgestellt, der als Hydroantrieb mit von Elektromotoren angetriebenen Hydropumpen ausgebildet ist und im Fräsaggregat untergebracht ist, wobei die Versorgung der Elektromotoren über Kabel mit elektrischer Energie erfolgt, die von Kabeltrommeln im Masttragwerk ab- und auf dieser wieder aufwickelbar sind. Es besteht aber auch die Möglichkeit, die Schneidräder von im Fräsaggregat untergebrachten Hydropumpen anzutreiben, die ihrerseits mechanisch über eine durch das Tragrohr geführte Wellenanordnung angetrieben sind; es versteht sich von selbst, daß die Wellenanordnung dann ebenfalls wie das Tragrohr aus entsprechenden Schüssen aufgebaut wird. Jedenfalls bleibt auch bei dieser Ausführungsform der regelbare hydraulische Antrieb der Schneidräder mit seinen Vorteilen erhalten.

Grundsätzlich ist es möglich, neben der Abfuhrleitung noch ein entsprechend ausgebildetes Sondenrohr aus Schüssen im Tragrohr vorzusehen, um entsprechende Meßeinrichtungen bis in den Bereich des Fräsaggregates ablassen zu können. Hier ergibt sich jedoch eine wesentliche einfachere und genauere Möglichkeit der Kontrolle der Lage des Fräsaggregates, wenn die Abfuhrleitung außerhalb des Tragrohres verläuft, d. h. das Tragrohr leer bleibt, am unteren Ende des Tragrohres eine Zieltafel für ein im Bereich des Masttragwerkes angeordnetes Laserstrahlgerät vorgesehen ist und das obere Ende des Tragrohres mit einer Meß- und Steuereinrichtung für eine Tragrohrverdrehung versehen ist.

Im folgenden wird die Erfindung anhand einer Ausführungsbeispiele darstellenden Zeichnung näher erläutert. Es zeigen
Fig. 1 perspektivisch eine Vorrichtung zum Einbringen eines Bodenschlitzes,
Fig. 2 das Masttragwerk der Vorrichtung gemäß Fig. 1,
Fig. 3 ein Raupenfahrwerk des Masttragwerkes gemäß den Fig. 1 und 2,
Fig. 4 eine Draufsicht auf eine andere Ausführungsform des Masttragwerkes,
Fig. 5 eine Seitenansicht des Gegenstandes der Fig. 4,
Fig. 6 eine Seitenansicht des Tragmastes des Masttragwerkes gemäß Fig. 2,
Fig. 7 eine Vorderansicht des Tragmastes,
Fig. 8 eine Seitenansicht einer Tragrohrhalterungsschelle,
Fig. 9 eine Draufsicht auf die Tragrohrhalterungsschelle gemäß Fig. 8,
Fig. 10 eine abgewandelte Ausführungsform der Tragrohrhalterungsschelle gemäß Fig. 9,
Fig. 11 eine Draufsicht auf eine Tragrohrführungsschelle,
Fig. 12a einen Schnitt durch das Tragrohr der Fig. 1 im Bereich einer Rohrschußverbindung in vergrößerter Darstellung,
Fig. 12b den Gegenstand der Fig. 12a bei voneinander getrennten Rohrschüssen,
Fig. 13 eine Seitenansicht eines Fräsaggregates,
Fig. 14 eine Seitenansicht einer anderen Ausführungsform des Fräsaggregates,
Fig. 15 eine Seitenansicht eines Teils einer anderen Ausführungsform des Tragrohres sowie Fräsaggregates und
Fig. 16 schematisch eine Aufsicht und einen Schnitt durch eine andere Ausführungsform einer Vorrichtung mit Laserstrahlgerät.

Die in den Figuren dargestellte Vorrichtung dient zum Einbringen eines im wesentlichen vertikalen, mit Stützflüssigkeit, z. B. Bentonitsuspension, gefüllten Bodenschlitzes im Zuge der Herstellung einer Dicht- oder Stützwand. Die Vorrichtung weist zunächst ein Fräsaggregat 100 auf, welches an seinem unteren Ende zwei Schneidräder 101 aufweist, die hintereinander angeordnet um parallele horizontale Achsen 102 gegenläufig antreibbar gelagert sind. Zwischen den Schneidrädern 101 ist ein Ansaugstutzen 103 einer Abfuhrleitung 104 für gelöstes Bodenmaterial angeordnet (vgl. Fig. 1, 2, 13 und 14).

Wie man insbesondere der Fig. 1 entnimmt, ist das Fräsaggregat 100 über ein Tragrohr 200 aus drehfest miteinander gekuppelten Tragrohrschüssen 201 an einem Masttragwerk 300 auf- und niederbewegbar gehalten und geführt.

Einzelheiten des Masttragwerkes 300 ergeben sich insbesondere aus den Fig. 2 bis 7. Das Masttragwerk 300 ist aus einem horizontalen Gitterwerk 301 und einem vertikalen Tragmast 302 aufgebaut. Das horizontale Gitterwerk 301 ist nivellierbar, in zwei zueinander senkrechten horizontalen Richtungen, nämlich in Längsrichtung des Bodenachlitzes und quer dazu bewegbar und um eine vertikale Achse drehbar ausgebildet. Bei der Ausführungsform nach den Fig.1 und 2 ist das horizontale Gitterwerk 301 mit Raupenfahrwerken 303 ausgerüstet, die an Auslegern 304 des Gitterwerkes 301 befestigt sind. Einzelheiten entnimmt man insoweit der Fig. 3. Das Raupenfahrwork 303 ist über eine Hydraulikzylinderkolbenanordnung 305 höhenverstellbar und drehbar an eine Buchse angeschlossen, in der der zugeordnete Ausleger 304 mit Hilfe einer weiteren Hydraulikzylinderkolbenanordnung 307 verstellbar gelagert ist. Eine Drehung des horizontalen Gitterwerkes 301 um eine vertikale Achse ist möglich, indem die vier Raupenfahrwerke 303 tangential zu einem gedachten Kreis eingestellt werden. Bei der Ausführungsform nach den Fig. 4 und 5 ist das horizontale Gitterwerk 301 als Schreitrahmen aus Längs- und Querträgern 308 bzw. 309 ausgebildet. Dabei sind die Querträger 309 in zwei getrennte Schlitten 310 an den Enden der Längsträger 308 aufgelöst. Zwei Verschiebezylinder 311 für jeden Querträger 309 gestatten eine Schrägstellung der Querträger 309 wie zuvor für die Raupenfahrwerke 303 beschrieben, so daß auch hier eine Drehbewegung möglich ist. Durch parallele Schrägstellung der Querträger 309 kann auch eine schräg gerichtete Seitwärtsbewegung vollführt werden. Ansonsten ist das Schreitwerkprinzip wie üblich.

Wiederum Fig. 1 entnimmt man, daß das horizontale Gitterwerk 301 mit Tragplattformen 312 für Aggregate, z. B. Antriebsmotoren versehen ist. Außerdem ist das Masttragwerk 300 mit einem Magazin 313 für die Tragrohrschüsse 201 versehen, die eine Höhe von etwa 10 bis 12 m aufweisen. Ausweislich Fig. 2 ist der vertikale Tragmast 302 mit Hilfe von Ausrichtzylinderkolbenanordnungen 314 um eine zur Längsrichtung des Bodenschlitzes parallele horizontale Achse 315 verschwenkbar auf dem horizontalen Gitterwerk 301 gelagert. Außerdem entnimmt man den Fig. 1 und 2, daß auf dem vertikalen Tragmast 302 über einen Drehkranz ein Kranausleger 317 befestigt ist, mit dem beispielsweise die Tragrohrschüsse 201 manipuliert werden können.

Aus einer vergleichenden Betrachtung der Fig. 1 und 2 erkennt man, daß das Masttragwerk 300 mit einer unteren Tragrohrführungeschelle 318 und einer oberen, auf- und niederbewegbar im Tragmast 302 gelagerten Tragrohrhalterungsschelle 319 versehen ist. Einzelheiten der unteren Tragrohrführungsschelle 318 zeigt Fig. 11. Die untere Tragrohrführungsschelle 318 ist aufklappbar ausgebildet und im Masttragwerk 300, d. h. dem horizontalen Gitterwerk 301 vor- und zurückbewegbar ausgebildet. Das Vor und Zurückbewegen sowie Auf- und Zuklappen der unteren Tragrohrführungsschelle 318 erfolgt mit zugeordneten Hydraulikzylinderkolbenanordnungen 320. Einzelheiten der oberen Tragrohrhalterungsschelle 319 sind aus den Fig. 8 bis 10 ersichtlich. Sie ist im Tragmast 302 des Masttragwerkes 300 in Führungen 321 auf- und niederbewegbar gelagert. Außerdem ist sie am einen Ende eines über einen Rollenbock 322 umgelenkten und mit seinem anderen Ende mit dem Masttragwerk 300 verbundenen Zugmittels 323 befestigt. Der Rollenbock 322 seinerseits ist mit Hilfe einer Hydraulikzylinderkolbenanordnung 324 auf- und niederbewegbar im Masttragwerk 300 gelagert (vgl. Fig. 6 und 7). Auch die obere Tragrohrhalterungsschelle 319 ist aufklappbar ausgebildet und ggf. zusätzlich mit oberen Rollen 325 versehen, damit sich das zugeordnete Ende des obersten Tragrohrschusses 201 ohne Zwängungen verdrehen kann. Das besagte Zugmittel 323 besteht aus zwei parallelen Laschenketten 326, die mit ihrem unteren Ende über Ausgleichszylinderkolbenanordnungen 327 mit dem Gitterwerk 301 verbuden sind. Die Hydraulikzylinderkolbenanordnung 324, mit der der Rollenbock 322 auf- und niederbewegbar ist, besteht aus zwei Hydraulikkzylindern. Wie man insbesondere aus der Fig. 6 zu erkennen vermag, bewirkt ein vorgegebener Hub des Rollenbockes 322 einen doppelt so großen Hub der oberen Tragrohrhalterungsschelle 319.

Die Tragrohrschüsse 201 sind an ihren einander zugeordneten Endungen mit Steckmuffenausbildungen 202 versehen, die Ringdichtungen 203 aufweisen (vgl. insbesondere Fig. 12a). Außerdem sind die Tragrohrschüsse 201 an den einander zugeordneten Enden mit Radialflanschen 204 versehen, die mit Hilfe von Steckbolzen (nicht dargestellt) verdrehungssicher miteinander kuppelbar sind. Bei der Ausführungsform nach Fig. 12a, 12b ist auch die Abfuhrleitung 104 dem Tragrohr 206 entsprechend aus Abfuhrleitungsrohrschüssen 105 aufgebaut. Die Abfuhrleitungsrohrschüsse 105 sind jeweils mit einem der Tragrohrschüsse 201 zu einer Rohrschußeinheit vereinigt. Dabei sind die Abfuhrleitungsrohrschüsse 105 innerhalb der Tragrohrschüsse 201 angeordnet. Entsprechend ist auch noch ein Meßzwecken dienendes Sondenrohr 205 im Tragrohr 200 vorhanden, das entsprechend der Abfuhrleitung 104 ausgebildet ist. Beim Aufsetzen eines **Tragrohrschusses** 201 auf das Ende eines anderen Tragrohrschusses 201 gleiten die Steckmuffenausbildungen 202 von selbst ineinander, bis Bohrungen 206 in den Radialflanschen 204 miteinander fluchten, in die die Steckbolzen ohne weiteres eingesteckt werden können. Dabei sind die Enden der Steckmuffen in der Rohrlängsachse so gestaffelt, daß das Zusammenfügen der einzelnen Rohrenden sichtbar und nacheinander erfolgt (vgl. Fig. 12b). Auch das Ein- und Ausbauen der Dichtungen 203 wird durch diese Ausbildung erleichtert. In gleicher Weise können nach Entfernen der Steckbolzen die beiden Rohrschüsse 201 ohne weiteres voneinander abgezogen werden.

Die Ausbildung des Fräsaggregates 100 ergibt sich aus den Fig. 13 und 14. Das Tragrohr 200 ist über ein drehsteifes Kreuzgelenk 207 mit dem Fräsaggregat 100 verbunden. Letzteres ist aus einem quaderförmigen Führungskörper 106 und einem darin mit Hilfe von Steuerzylinderkolbenanordnungen 108 verschwenkbar gelagerten Schneidradträger 107 aufgebaut. Bei der Ausführungsform nach Fig. 13 ist der Schneidradträger 107 über die Steuerzylinderkolbenanordnungen 108 mit dem Führungskörper 106 verbunden. Bei der Ausführungsform nach Fig. 14 ist der Schneidradträger 107 raumgelenkig (bei 109) im Führungskörper 106 gelagert und mit Hilfe der Steuerzylinderkolbenanordnungen 108 in verschiedene Richtungen steuerbar.

Bei der Ausführungsform nach Fig. 13 weisen die Schneidräder 101 einen Hydroantrieb 110 auf, dessen Hydropumpen von frequenzgeregelten Elektromotoren angetrieben sind. Dieser Hydroantrieb 110 ist insgesamt im Fräsaggregat 100 untergebracht und über Kabel 111 mit elektrischer Energie versorgbar, die von Kabeltrommeln 328 am Masttragwerk 300 ab- und auf diese wieder aufwickelbar sind. Auch eine Förderpumpe 112 für die Abfuhrleitung 104 wird von einem Elektromotor angetrieben, die ebenfalls im Fräsaggregat 100 untergebracht ist. Die Kabel 111 können im Bereich der Kupplungen der Tragrohrschüsse 201 am Tragrohr 200 festgelegt werden. Bei der Ausführungsform nach Fig. 15 sind die Schneidräder 101 abweichend von den vorerwähnten Ausführungsformen mechanisch über eine durch das Tragrohr 200 geführte Wellenanordnung 208 angetrieben. Diese Wellenanordnung 208 ist in der gleichen Weise zusammensteckbar wie die Tragrohrschüsse 201. Primärseitig werden die mechanischen Wellen der Wellenanordnung 208 von Elektro- oder Hydromotoren angetrieben, sekundärseitig treiben die Wellen über Gelenkwellen und ein Verteilergetriebe Hydropumpen an, die mit den Schneidrädern 101 gekoppelt sind. Die Förderpumpe 112 der Abfuhrleitung 104 kann aber auch auf dem Masttragwerk 300 angeordnet werden. Die Abfuhrleitung 104 ist dann im Anschluß an den Ansaugstutzen 103 als Rohranordnung ausgebildet, die mit Hilfe von Verstellzylinderkolbenanordnungen 113 teleskopierbar ist, um die Förderhöhe klein zu halten. Beim Fräsen eines Bodenschlitzes wird ein Tragrohrschuß 201 bei teleskopierter Rohranordnung aufgesetzt und gekuppelt, woraufhin die Rohranordnung zusammengefahren wird. Der Hub wird dann dadurch erreicht, daß der restliche Teil des Rohrschusses 201 beim Fräsen eingefahren und anschließend die teleskopierbare Rohranordnung wieder auseinandergefahren wird.

Über das bereits genannte Sondenrohr 205 kann zur Kontrolle der Stellung des Fräsaggregates 100 eine Sonde abgelassen werden. Eine andere Ausführungsform ist in Fig. 16 dargestellt. Die Abfuhrleitung 104 verläuft hier außerhalb des Tragrohres 200, d. h. das Tragrohr 200 selbst wird als Meßrohr benutzt. Am unteren Ende des Tragrohres 200 ist eine Zieltafel 209 für ein im Bereich des Masttragwerkes 300 angeordnetes Laserstrahlgerät 329 vorgesehen. Das obere Ende des Tragrohres 200 ist mit einer Meß- und Steuereinrichtung 210 für eine Tragrohrverdrehung versehen. Mit Hilfe dieser Meß- und Steuereinrichtung 210 kann auch eine aktive Drehbewegung auf das Tragrohr 200 ausgeübt werden, um bei einer abweichenden Verdrehung der Fräse eine Gegenbewegung zu erzwingen. Damit das Tragrohr 200 auch tatsächlich dicht bleibt und keine Stützflüssigkeit hineingelangt, empfiehlt es sich, die Ringdichtungen 203 als Lippendichtungen auszubilden. Die obere Tragrohrhalterungsschelle 319 ist im vorgenannten Fall zweckmäßigerweise mit einem Drehkranz 330 für das obere Ende des Tragrohres 200 versehen, um freie Drehbarkeit zu gewährleisten.

Die Funktion der beschriebenen Vorrichtung ergibt sich unschwer aus den Figuren. Beim Herstellen des Bodenschlitzes sinkt das Fräsaggregat 100 unter seinem Eigengewicht nach unten ab, wobei das freie Ende des oberen Tragrohrschusses 201 auf der Tragrohrhalterungsschelle 319 aufliegt bzw. durch Gegensteuern auch gehalten ist. Auf diese Weise gelingt es, den Andruck der Fräsräder 101 an die Abbausohle beliebig zu regulieren, indem das Absenken des Fräsaggregates 100 in Abhängigkeit von der Abbauleistung und der Abförderleistung gesteuert wird.

Man kann auch einen Anpreßdruck auf die Abbausohle ausüben, der größer ist als der von dem Eigengewicht der angehängten Vorrichtung abzüglich der Auftriebskräfte. Zu diesem Zweck wird die untere oder die obere Halteschelle 318 bzw. 319 als Druckwiderlager ausgebildet. Das oberirdische Aggregat wird erforderlichenfalls entsprechend ballastiert. Außerdem muß das Tragrohr 200 knicksicher ausgestattet werden, z. B. indem in Abständen, die der Länge der Rohrschüsse 201 entsprechen, Abstandhalter angebracht sind, die sich gegen die Schlitzflanken abstützen.

Jedenfalls wird das Tragrohr 200 in der unteren Tragrohrführungsschelle 318 geführt. Zum Aufsetzen eines neuen Tragrohrschusses 201 wird die obere Tragrohrhalterungsschelle 319 nach oben gefahren, wobei das obere Ende des letzten Rohrschusses 201 von der unteren Tragrohrführungsscheile 318 gehalten wird. Nach Aufklappen der oberen Tragrohrhalterungsschelle 319 wird ein neuer Tragrohrschuß 201 aufgesetzt, woraufhin die untere Tragrohrführungsschelle 318 geöffnet und zurückgezogen wird, so daß im Zuge des weiteren Fräsens die zwischen den Tragrohrschüssen 201 vorhandene Kupplungsanordnung vorbeileitbar ist. Anschließend wird die untere Tragrohrführungsschelle 318 wieder vorgefahren sowie geschlossen und dient anschließend der Führung des neuen Rohrschusses 201.

## Patentansprüche

1. Vorrichtung zum Einbringen eines im wesentlichen vertikalen, mit Stützflüssigkeit gefüllten Bodenschlitzes im Zuge der Herstellung einer Dicht- oder Stützwand, - mit einem Fräsaggregat (100), welches über ein Tragrohr (200) auf- und niederbewegbar gehalten ist und an seinem unteren Ende zwei hintereinander angeordnete, um parallele horizontale Achsen (102) gegenläufig antreibbar gelagerte Schneidräder (101) aufweist, zwischen denen ein Ausgangsstutzen (103) einer Abfuhrleitung (104) für gelöstes Bodenmaterial angeordnet ist, **dadurch gekennzeichnet,** daß das Tragrohr (200) an einem Masttragwerk (300) auf- und niederbewegbar gehalten sowie geführt ist und aus drehfest miteinander gekuppelten Tragrohrschüssen (201) aufgebaut ist und daß das Masttragwerk (300) mit einem Magazin (313) für die Tragrohrschüsse (201) versehen und aus einem bewegbaren horizontalen Gitterwerk (301) sowie einem vertikalen Tragmast (302) aufgebaut ist, auf dem über einen Drehkranz (316) ein Kranausleger (317) für die Manipulation der Tragrohrschüsse (201) befestigt ist.

2. Vorrichtung nach Anspruch 1, dadurch gekennzeichnet, daß das horizontale Gitterwerk (301) nivellierbar, in zwei zueinander senkrechten horizontalen Richtungen bewegbar und um eine vertikale Achse drehbar ausgebildet ist.

3. Vorrichtung nach Anspruch 1 oder 2, dadurch gekennzeichnet, daß das horizontale Gitterwerk (301) mit Raupenfahrwerken (303) ausgerüstet ist.

4. Vorrichtung nach Anspruch 1 oder 2, dadurch gekennzeichnet, daß das horizontale Gitterwerk (301) als Schreitrahmen (308, 309) ausgebildet ist.

5. Vorrichtung nach einem der Ansprüche 1 bis 4, dadurch gekennzeichnet, daß das horizontale Gitterwerk (301) mit Tragplattformen (312) versehen ist.

6. Vorrichtung nach einem der Ansprüche 1 bis 5, dadurch gekennzeichnet, daß der vertikale Tragmast (302) mit Hilfe von Ausrichtzylinderkolbenanordnungen (314) um eine zur Längsrichtung des Bodenschlitzes parallele horizontale Achse (315) verschwenkbar auf dem horizontalen Gitterwerk (301) gelagert ist.

7. Vorrichtung nach einem der Ansprüche 1 bis 6, dadurch gekennzeichnet, daß die Abfuhrleitung (104) dem Tragrohr (200) entsprechend aus Abfuhrleitungsrohrschüssen (105) aufgebaut ist.

8. Vorrichtung nach Anspruch 7, dadurch gekennzeichnet, daß die Abfuhrleitungsrohrschüsse (105) mit jeweils einem der Tragrohrschüsse (201) zu einer Rohrschußeinheit vereinigt sind.

9. Vorrichtung nach Anspruch 7 oder 8, dadurch gekennzeichnet, daß die Abfuhrleitungsrohrschüsse (105) innerhalb der Tragrohrschüsse (201) angeordnet sind.

10. Vorrichtung nach einem der Ansprüche 1 bis 9, dadurch gekennzeichnet, daß das Tragrohr (200) über ein drehsteifes Kreuzgelenk (207) mit dem Fräsaggregat (100) verbunden ist.

11. Vorrichtung nach einem der Ansprüche 1 bis 10, dadurch gekennzeichnet, daß das Fräsaggregat (100) aus einem quaderförmigen Führungskörper (106) und einem darin mit Hilfe von Steuerzylinderkolbenanordnungen (108) verschwenkbar gelagerten Schneidradträger (107) aufgebaut ist.

12. Vorrichtung nach einem der Ansprüche 1 bis 11, dadurch gekennzeichnet, daß die Schneidräder (101) einen als Hydroantrieb (110) mit von Elektromotoren angetriebenen Hydropumpen ausgebildeten Antrieb aufweisen, welcher im Fräsaggregat (100) untergebracht ist und über Kabel (111) mit elektrischer Energie versorgbar ist, die von Kabeltrommeln (328) am Masttragwerk (300) ab- und auf diese wieder aufwickelbar sind.

13. Vorrichtung nach einem der Ansprüche 1 bis 11, dadurch gekennzeichnet, daß die Schneidräder (101) von im Fräsaggregat (100) untergebrachten Hydropumpen angetrieben sind, die ihrerseits mechanisch über eine durch das Tragrohr (200) geführte Wellenanordnung (208) angetrieben sind.

14. Vorrichtung nach einem der Ansprüche 1 bis 13, dadurch gekennzeichnet, daß die Abfuhrleitung (104) außerhalb des Tragrohres (200) verläuft, daß am unteren Ende des Tragrohres (200) eine Zieltafel (209) für ein im Bereich des Masttragwerkes (300) angeordnetes Laserstrahlgerät (329) vorgesehen ist und daß das obere Ende des Tragrohres (200) mit einer Meß- und Steuereinrichtung (210) für eine Tragrohrverdrehung versehen ist.

## Claims

1. A device for forming a substantially vertical slot in the ground, which is filled with protecting liquid, in the course of constructing a sealing or protecting wall, - having a cutter unit (100) which is held via a supporting pipe (200) so that it can move up and down and which has two cutting wheels (101) at its lower end, which cutting wheels are disposed in tandem and are mounted so that they can be driven in counter-rotation about parallel horizontal axes (102), between which cutting wheels an output connection piece (103) of a discharge line (104) for loosened soil material is disposed, characterised in that the supporting pipe (200) is held and guided on a supporting mast framework (300) so that it can move up and down and is constructed from supporting pipe lengths (201) which are coupled in a rotatably fixed manner to each other, and that the supporting mast framework (300) is provided with a storage region (313) for the supporting pipe lengths (201) and is constructed from a movable horizontal grid frame (301) and from a vertical supporting mast (302), to which mast a crane jib (317) for manipulating the supporting pipe lengths (201) is fixed via a live ring (316).

2. A device according to claim 1, characterised in that the horizontal grid frame (301) can be levelled, can be moved in two mutually perpendicular horizontal directions, and is constructed so that it can rotate about a vertical axis.

3. A device according to claim 1 or 2, characterised in that the horizontal grid frame (301) is equipped with tracked running gear units (303).

4. A device according to claim 1 or 2, characterised in that the horizontal grid frame (301) is constructed as a walking framework (308, 309).

5. A device according to any one of claims 1 to 4, characterised in that the horizontal grid frame (301) is provided with supporting platforms (312).

6. A device according to any one of claims 1 to 5, characterised in that the vertical supporting mast (302) is mounted on the horizontal grid frame (301) so that it can swivel about a horizontal axis (315) parallel to the longitudinal direction of the slot in the ground with the aid of cylinder-and-piston orientation arrangements (314).

7. A device according to any one of claims 1 to 6, characterised in that the discharge line (104) is constructed from discharge line pipe lengths (105), correspondingly to the supporting pipe (200).

8. A device according to claim 7, characterised in that the discharge line pipe lengths (105) are each combined with one of the supporting pipe lengths (201) to form a pipe length unit.

9. A device according to claim 7 or 8, characterised in that the discharge line pipe lengths (105) are disposed inside the supporting pipe lengths (201).

10. A device according to any one of claims 1 to 9, characterised in that the supporting pipe (200) is attached to the cutter unit (100) via a torsion-proof universal joint (207).

11. A device according to any one of claims 1 to 10, characterised in that the cutter unit (100) is constructed from a guide body (106) in the shape of a right parallelepiped and a cutting wheel carrier (107) mounted therein so that it can swivel with the aid of control cylinder-and-piston arrangements (108).

12. A device according to any one of claims 1 to 11, characterised in that the cutting wheels (101) have a drive which is constructed as a hydraulic drive (110) with hydraulic pumps driven by electric motors, which is accommodated in the cutter unit (100) and which can be supplied with electrical power via cables (111) which can be unwound and wound up again by cable drums (328) on the supporting mast framework (300).

13. A device according to any one of claims 1 to 11, characterised in that the cutting wheels (101) are driven by hydraulic pumps accommodated in the cutter unit (100), which pumps in turn are mechanically driven via a shaft arrangement (208) led through the supporting pipe (200).

14. A device according to any one of claims 1 to 13, characterised in that the discharge line (104) runs outside the supporting pipe (200), that a target plate (209) is provided at the lower end of the supporting pipe (200) for a laser beam device (329) disposed in the region of the supporting mast framework (300), and that the upper end of the supporting pipe (200) is provided with a measurement and control device (210) for the rotation of the supporting pipe.

## Revendications

1. Dispositif pour former dans le sol une tranchée sensiblement verticale remplie de liquide de stabilisation au cours de la réalisation d'un mur de soutien ou d'étanchéité, à l'aide d'un ensemble de forage (100) qui est maintenu de façon mobile vers le haut et le bas par un tube porteur (200) et qui comporte à son extrémité inférieure deux roues trancheuses (101), montées autour d'axes horizontaux parallèles (102) disposés dans le prolongement l'un de l'autre, de façon à pouvoir être entraînées en sens opposé, et entre lesquelles est disposée une tubulure de sortie (103) d'un conduit d'évacuation (104) des matières terreuses, caractérisé en ce que le tube porteur (200) est maintenu sur une structure porteuse de mât (300), de façon à être mobile vers le haut et le bas tout en étant guidé par elle, et est réalisé à partir de tronçons de tubes porteurs (201) solidaires entre eux en rotation, et en ce que la structure porteuse de mât (300) est pourvue d'un chargeur (313) pour les tronçons de tubes porteurs (201) et est réalisée à partir d'une charpente à treillis (301) horizontale mobile et d'un mât porteur (302) vertical, sur lequel est fixée, à l'aide d'une couronne d'orientation (316), une flèche de grue (317) pour la manutention des tronçons de tubes porteurs (201).

2. Dispositif selon la revendication 1, caractérisé en ce que la charpente à treillis (301) est conçue de façon à pouvoir être mise à niveau, mobile dans deux directions horizontales perpendiculaires et mobile autour d'un axe vertical.

3. Dispositif selon la revendication 1 ou 2, caractérisé en ce que la charpente à treillis horizontale (301) est pourvue de trains roulants à chenilles.

4. Dispositif selon la revendication 1 ou 2, caractérisé en ce que la charpente à treillis horizontale (301) est réalisée sous la forme d'un cadre marchant (308,309).

5. Dispositif selon l'une des revendications 1 à 4, caractérisé en ce que la charpente à treillis (301) horizontale est pourvue de plateformes portantes (312).

6. Dispositif selon l'une des revendications 1 à 5, caractérisé en ce que le mât porteur vertical (302) est monté sur la charpente à treillis horizontale (301), à l'aide de dispositifs d'alignement à pistons de cylindres, de façon à pouvoir pivoter autour d'un axe horizontal (315) parallèle à la direction longitudinale de la tranchée.

7. Dispositif selon l'une des revendications 1 à 6, caractérisé en ce que le conduit d'évacuation (104) est réalisé, de façon similaire au tube porteur (200), à l'aide de tronçons de conduits d'évacuation (105).

8. Dispositif selon la revendication 7, caractérisé en ce que les tronçons de conduits d'évacuation (105) sont chacun assemblés avec l'un des tronçons de mât porteur (201) pour former une unité de tronçon de conduit.

9. Dispositif selon la revendication 7 ou 8, caractérisé en ce que les tronçons de conduit d'évacuation (105) sont disposés à l'intérieur des tronçons de mât porteur (201).

10. Dispositif selon l'une des revendications 1 à 9, caractérisé en ce que le mât porteur (200) est relié à l'ensemble de forage (100) par l'intermédiaire d'un joint de cardan rigide en torsion.

11. Dispositif selon l'une des revendications 1 à 10, caractérisé en ce que l'ensemble de forage (100) est réalisé à partir d'un corps de guidage (106) de forme parallélépipédique et de supports de roues trancheuses (107) qui y sont montés pivotants à l'aide de dispositifs de guidage à pistons de cylindres.

12. Dispositif selon l'une des revendications 1 à 11, caractérisé en ce que les roues trancheuses (101) comportent un entraînement hydraulique réalisé avec des pompes hydrauliques entraînées par des moteurs électriques, ledit entraînement hydraulique étant disposé dans l'ensemble de forage (100) et pouvant être alimenté en énergie électrique par l'intermédiaire de câbles (111) qui peuvent être déroulés sur la structure porteuse de mât (300) à partir de dévidoirs à câbles (328), et à nouveau enroulés sur ceux-ci.

13. Dispositif selon l'une des revendications 1 à 11, caractérisé en ce que les roues trancheuses (101) sont entraînées par des pompes hydrauliques disposées dans l'ensemble de forage (100), lesdites pompes hydrauliques étant à leur tour mécaniquement entraînées par l'intermédiaire d'un dispositif à arbre (208) guidé par le tube porteur (200).

14. Dispositif selon l'une des revendications 1 à 13, caractérisé en ce que le conduit d'évacuation (104) s'étend à l'extérieur du tube porteur (200), en ce qu'une cible (209) est prévue à l'extrémité inférieure du tube porteur (200) pour un dispositif à rayon laser (329) disposé au voisinage de la structure porteuse de mât (300), et en ce l'extrémité supérieure du tube porteur (200) est pourvue d'un dispositif de mesure et de commande (210) pour une rotation du tube porteur.
